# FASCICULE DE BREVET EUROPEEN

(11) **EP 3 118 932 B1**
(45) Date de publication et mention de la délivrance du brevet: **19.08.2020**
(21) Numéro de dépôt: 16178906.0
(22) Date de dépôt: 11.07.2016
(51) Int. Cl.: H01R 4/20, H01R 4/62

(54) **ORGANE DE CONNEXION ÉLECTRIQUE POUR ÉLÉMENTS DE CÂBLAGE ÉLECTRIQUE ET PROCÉDÉ DE CONNEXION**
ELEKTRISCHES ANSCHLUSSORGAN FÜR ELEMENTE EINES ELEKTRISCHEN KABELS
ELECTRICAL CONNECTING MEMBER FOR ELECTRICAL WIRING ELEMENTS

(30) Priorité: 13.07.2015 FR 1556652
(43) Date de publication de la demande: 18.01.2017
(73) Titulaire: VM Industries, 31340 Villemur-sur-Tarn (FR)
(72) Inventeur: MARTY, Cédric, 31620 CASTELNAU D'ESTRETEFONDS (FR); LHUGUET, Frédéric, 31340 BONDIGOUX (FR)
(74) Mandataire: Lavoix

(56) Documents cités:
- EP-A1- 2 141 771
- FR-A1- 2 917 244
- US-A1- 2010 003 867
- US-A1- 2011 048 762
- US-A1- 2012 329 343
- US-A1- 2015 064 991

## Description

L'invention concerne un organe de connexion électrique pour connecter des éléments de câblage électrique.

Un véhicule automobile comprend généralement plusieurs appareils électriques, notamment électroniques. Afin de connecter ces appareils entre eux, il est connu d'utiliser un ou plusieurs faisceaux de câbles électriques. Ces câbles électriques comprennent des conducteurs électriques, généralement réalises en cuivre. Dans le but de réduire le poids du ou des faisceaux, il est envisagé de remplacer les conducteurs en cuivre par des conducteurs en aluminium.

Il existe plusieurs moyens permettant de relier les câbles entre eux pour former un faisceau ou de connecter les câbles a des appareils électriques. Les moyens les plus classiques consistent en l'utilisation de cosses de câblage. Plusieurs types de cosses de câblage existent.

Les cosses à fût ouvert en alliage cuivreux conviennent pour connecter par sertissage un conducteur en cuivre a un autre conducteur en cuivre. En revanche, ce type de cosse ne convient pas pour connecter entre eux par sertissage des conducteurs en aluminium, car l'aluminium présente une conductivité électrique inférieure à celle du cuivre. Il s'ensuit qu'il serait nécessaire de modifier la forme et les dimensions des cosses pour qu'elles puissent convenir a des câbles an aluminium, ce qui serait très coûteux. Les cosses à fût ouvert en aluminium ne conviennent pas non plus, puisqu'elles posent des problèmes d'électrolyse et de fiabilité en terme de conduction électrique dans le temps.

Les cosses tubulaires sont utilisées de manière courante pour connecter des conducteurs en cuivre. Mais ces cosses tubulaires ne peuvent pas avoir une forme complexe, ce qui est parfois préférable afin d'optimiser plusieurs aspects liés au faisceau, tels que l'encombrement dans le véhicule.

Afin de pallier ce problème lié à la forme complexe de la cosse, il est connu de connecter un conducteur en aluminium à une cosse adaptée au moyen d'une soudure à ultrasons. Mais cette technique est relativement coûteuse et délicate à mettre en place dans le cadre d'une production en masse. De plus, des problèmes d'étanchéité peuvent survenir dans le cas où le faisceau est situé dans un environnement agressif, par exemple dans un compartiment moteur.

FR2917244A1 divulgue une cosse comprenant deux tronçons d'extrémité tubulaires pour le sertissage de câbles électriques, les deux tronçons d'extrémité étant séparés par tronçon intermédiaire embouti définissant une zone d'étanchéité.

US2010003867A1 divulgue un câble électrique muni d'une chemise enfilée sur une extrémité du câble électrique et écrasée sur le câble électrique, et un élément de contact collé ou soudé sur la chemise.

US2015064991 A1 divulgue un tube ayant un tronçon de forme annulaire à l'intérieur duquel est serti un câble électrique, et un tronçon déformé en U auquel est fixé un connecteur électrique muni de pattes de verrouillage rabattues vers l'intérieur du tronçon déformé en U pour permettre le soudage du connecteur électrique sur le tronçon déformé en U.

Un but de l'invention est de pallier ces problèmes en fournissant un moyen permettant de réaliser une connexion étanche entre deux éléments de câblage électrique, et ce avec des moyens simples et utilisables pour des conducteurs en cuivre et pour des conducteurs en aluminium.

A cet effet, on prévoit selon l'invention un câble selon la revendication 1.

Ainsi, il est possible de sertir un conducteur électrique dans l'extrémité annulaire du tube, la forme annulaire de l'extrémité assurant l'étanchéité de la connexion entre le conducteur et l'organe de connexion électrique. Il est possible de sertir une cosse à fût ouvert sur le tronçon déformé du tube. La forme du tronçon déformé permet d'obtenir un sertissage à taux de compactage élevé, ce qui garantit l'étanchéité de la connexion entre la cosse et l'organe de connexion électrique. Que le conducteur électrique soit réalisé en aluminium ou en cuivre, l'organe assure une bonne connexion électrique entre le conducteur et la cosse.

De plus, l'organe de connexion électrique permet de ne pas avoir à recourir à un soudage par ultrasons qui pose les problèmes identifies plus haut. Enfin, les dimensions de l'organe dépendent uniquement du diamètre du conducteur qui y est serti. De ce fait, à un diamètre du conducteur, généralement choisi parmi une gamme de valeurs standardisées, correspond un organe particulier. Il est donc également possible d'identifier des gammes standards pour l'organe, ce qui participe à rendre l'organe simple à utiliser.

Enfin, grâce à la connexion étanche réalisée par l'organe, il n'est pas nécessaire de prévoir un élément supplémentaire uniquement dédié à rendre étanche la connexion entre les premier et deuxième éléments de connexion électrique. On simplifie ainsi la connexion électrique étanche de ces deux éléments.

Avantageusement, la cosse à fût ouvert est connectée à l'organe de manière étanche. Avantageusement, le tube a une section transversale à profil en « U » dans le tronçon. Avantageusement, l'organe de connexion électrique est d'un seul tenant.

L'organe de connexion électrique est ainsi simple à fabriquer.

Avantageusement, le tube est continu.

On améliore de la sorte l'étanchéité conférée par le tube ainsi que ses caractéristiques mécaniques, par exemple par rapport à un tube qui serait formé par l'enroulement d'une bande. En effet, la surface de liaison des extrémités de la bande formerait à la fois une zone dans laquelle de l'air ou de l'eau pourrait s'infiltrer et une zone de concentration de contraintes mécaniques.

Avantageusement, le tube comprend un alliage cuivreux.

De cette manière, les propriétés de résistance à l'oxydation et au vieillissement mécanique de l'organe de connexion électrique sont connues et maitrisées. Cela permet de déterminer la durée de vie de l'organe.

Avantageusement, une surface interne de l'extrémité de forme annulaire est revêtue d'un agent anticorrosion.

On assure ainsi une protection contre l'oxydation du premier conducteur en cas de détérioration de l'étanchéité de la connexion.

Selon un premier mode de réalisation de l'invention, le tronçon est situé à une extrémité du tube.

L'organe de connexion électrique permet ainsi de connecter un conducteur électrique avec une cosse à fût fermé.

Selon un deuxième mode de réalisation de l'invention, le tube présente deux extrémités de forme annulaire.

Le tronçon déformé étant situé entre les deux extrémités de forme annulaire, l'organe de connexion électrique permet de connecter entre eux deux conducteurs électriques et une cosse à fût ouvert. En d'autres termes, on réalise une jonction à trois branches, ce qui permet de réaliser des faisceaux de câbles à structure complexe.

Avantageusement, l'élément de câblage électrique est revêtu d'une gaine d'étanchéité.

On améliore ainsi l'étanchéité de la connexion entre le conducteur et l'organe avec des moyens simples.

Avantageusement, la gaine d'étanchéité est réalisée dans un polymère thermorétractable.

Ainsi, sous l'effet de la chaleur à laquelle on l'expose lors de sa mise en place, la gaine comprime le conducteur, ce qui contribue à améliorer l'étanchéité de la connexion entre le conducteur et l'organe de connexion électrique.

Avantageusement, une surface interne de la gaine est enduite d'une colle.

On améliore ainsi la fixation de la gaine au conducteur.

On prévoit également selon l'invention un faisceau de câbles qui comprend au moins un câble tel que défini dans ce qui précède.

On prévoit aussi selon l'invention un procède selon la revendication 12.

On réalise ainsi une connexion étanche entre les premier et deuxième éléments de câblage électrique au moyen d'un procède simple et adapté à une production en masse.

Avantageusement, le deuxième élément de câblage est formé par une cosse à fût ouvert ou par une épissure à fût ouvert.

On va maintenant décrire plusieurs modes de réalisation de l'invention a l'appui des dessins annexes sur lesquels :
- la figure 1 est une vue en perspective d'un organe de connexion électrique appartenant à un câble électrique selon un premier mode de réalisation de l'invention,
- la figure 2 est une vue en perspective du câble électrique selon le premier mode de réalisation de l'invention muni de l'organe de connexion électrique de la figure 1,
- la figure 3 est une vue du câble de la figure 2 illustrant la connexion entre une cosse à fût ouvert et l'organe de connexion électrique,
- la figure 4 est une vue éclatée du câble de la figure 2,
- la figure 5 est une vue en perspective d'un organe de connexion électrique appartenant à un câble électrique selon un deuxième mode de réalisation de l'invention,
- la figure 6 est une vue éclatée du câble électrique selon le deuxième mode de réalisation de l'invention muni de l'organe de connexion électrique de la figure 5,
- les figures 7 et 8 sont des vues en perspective sous deux angles différents du câble électrique de la figure 6 une fois les opérations de sertissage effectuées, et
- la figure 9 illustre différentes formes que peut prendre le tronçon déformé de l'organe de connexion électrique de la figure 1 ou de la figure 5.

On a illustré en figure 1 un organe de connexion électrique 2 appartenant à un câble électrique selon un premier mode de réalisation de l'invention. Cet organe 2 qui forme un tube de jonction est destiné à connecter deux éléments de câblage électrique.

L'organe 2 comprend un tube allongé 4 a section générale transversale circulaire et d'axe principal 6 représenté sur la figure 1. Il s'agit d'un tube continu et non pas une bande enroulée pour former un tube, ce qui permet d'améliorer les caractéristiques d'étanchéité et mécaniques du tube 4.

Le tube 4 présente au moins une extrémité ou tronçon d'extrémité libre de forme annulaire 8 donnant accès à un logement interne du tube 4. Ici, le tronçon d'extrémité 8 présente une section transversale de forme générale circulaire, mais on peut prévoir que cette section transversale soit par exemple ovale, rectangulaire, carrée ou de toute autre forme.

Le tube 4 présente également au moins un tronçon déformé 10 dans lequel la section du tube 4 est déformée de sorte qu'elle est constituée de plusieurs portions accolées l'une à l'autre ou les unes aux autres. En d'autres termes, le volume interne du tube 4 dans le tronçon d'extrémité 8 est supérieur au volume interne du tube 4 dans le tronçon déformé 10. Ici, le tube 4 a dans le tronçon déformé 10 une section transversale à profil en « U », mais on peut prévoir que le profil ait la forme de l'un quelconque des profils illustrés en figure 9, parmi lesquels figurent des profils en « V », en « O », en demi-cercle, carré, en « W », en spirale, en « Y », en « H », en « X », en « U » fin et en « U » à branches rabattues. Il convient de noter que le tronçon déformé 10 est présent sur l'organe 2 avant qu'il ne fasse l'objet d'un sertissage.

Dans ce premier mode de réalisation, le tronçon déformé 10 est situé à une extrémité libre du tube 4. La forme du tronçon déformé 10 est obtenue en écrasant localement le tube 4 sur lui-même suivant une direction perpendiculaire à son axe principal 6 et en donnant à la partie écrasée un profil en « U ». On verra dans la suite que les formes de l'extrémité 8 et du tronçon déformé 10 sont intéressantes pour l'utilisation qui est faite de l'organe 2.

Le tube 4 présente également un tronçon de transition 11 reliant le tronçon d'extrémité 8 et le tronçon déformé 10 de sorte qu'une surface externe du tube 4 ne présente pas d'angle saillant. Le tube 4 est constitué du tronçon d'extrémité 8, du tronçon de transition 11 et du tronçon déformé 10.

L'organe de connexion électrique 2 est d'un seul tenant. L'organe de connexion électrique 2 est métallique. Le tube 4 comprend ici un alliage, par exemple un alliage cuivreux tel que l'alliage Cu-DHP ou l'alliage Cu-ETP respectivement commercialisés sous les appellations « Wieland-K19 » et « Wieland-K32 » par la société Wieland. De la sorte, les propriétés mécaniques et de résistance à l'oxydation de l'organe 2 sont connues et maitrisées. On peut ainsi évaluer la durée de vie de l'organe 2.

Comme cela est illustré en figure 2, l'organe de connexion électrique 2 est destiné à connecter électriquement deux éléments de câblage électrique.

En l'espèce, un conducteur électrique 12 est serti dans l'extrémité annulaire 8 du tube 4. Ce conducteur électrique 12 comprend plusieurs brins 14 ici réalisés en aluminium. On peut toutefois prévoir que ces brins 14 soient réalisés dans un autre matériau conducteur d'électricité, comme du cuivre par exemple. Le sertissage du conducteur électrique 12 dans l'organe de connexion électrique 2 est réalisé de la manière suivante : on insère le conducteur électrique 12 dans le tube 4 par l'extrémité libre 8 de sorte que le conducteur électrique 12 atteigne une zone de sertissage 17 de l'organe 2, puis on comprime le tube 4 sur lui-même en sa zone de sertissage 17 suivant une direction perpendiculaire à l'axe principal 6 du tube 4. Cette compression permet de réaliser une connexion électrique étanche entre le conducteur électrique 12 et l'organe 2. La zone de sertissage 17 forme une partie du tronçon d'extrémité 8.

On peut prévoir qu'une surface interne du tronçon d'extrémité libre 8 est revêtue d'un agent anticorrosion, éventuellement conducteur d'électricité. De la sorte, une fois le conducteur 12 serti dans le tronçon d'extrémité libre 8, l'agent anticorrosion protège le conducteur 12 de la corrosion.

Les brins 14 sont revêtus d'une gaine d'étanchéité 16 réalisée dans un matériau thermorétractable, par exemple une gaine en polyoléfine commercialisée sous l'appellation « PM4-A » par la société ACLP ou une gaine commercialisée sous l'appellation « Atum » par la société Raychem. La combinaison de la forme annulaire de l'extrémité 8 du tube 4 et de la gaine d'étanchéité 16 permet d'améliorer l'étanchéité de la connexion entre le conducteur 12 et l'organe 2. En effet, il n'y a de la sorte pas d'effet dit de « pompage » d'humidité qui peut survenir du fait de variations de pression dans le conducteur 12, ni de remontée d'humidité par capillarite dans le conducteur 12.

Une cosse à fût ouvert 18 est sertie sur le tronçon déformé 10 du tube 4, comme cela est plus précisément visible sur la figure 3. La cosse 18 comprend par exemple du bronze ou du laiton. La cosse 18 comprend un orifice 20 permettant sa fixation et un fût de sertissage présentant deux ailes 22. Les ailes 22 sont serties au tronçon déformé 10 du tube 4. Pour cela, on introduit le tronçon déformé 10 entre les ailes 22 et on rabat ces dernières sur ce tronçon 10, le bord libre des ailes 22 étant logé au fond du tronçon déformé 10. La forme du tronçon déformé 10 du tube 4 permet de réaliser un sertissage dont le taux de compactage est suffisamment important pour assurer l'étanchéité de la connexion entre la cosse 18 et l'organe 2.

On remarque ainsi que la connexion entre la cosse 18, l'organe 2 et le conducteur 12 est uniquement effectuée par des opérations de sertissage simples et rapides. En effet, pour connecter les deux éléments de câblage, c'est-à-dire le conducteur 12 et la cosse 18, à l'organe 2, on met en oeuvre le procédé suivant à partir des éléments en l'état illustré a la figure 4 :
- on sertit le conducteur 12 dans l'extrémité de forme annuaire 8 du tube 4 de l'organe de connexion électrique 2, et
- on sertit la cosse 18 sur le tronçon déformé 10 du tube 4 de l'organe de connexion l'électrique 2.

On évite ainsi d'avoir à recourir à des opérations de soudure plus onéreuses et plus longues. De plus, il n'est pas nécessaire de prévoir une étape supplémentaire ou un élément supplémentaire spécifiquement destiné à rendre la connexion étanche, puisque les deux sertissages permettent déjà de rendre la connexion étanche. Grâce à ce procédé, la connexion par l'organe 2 entre le conducteur 12 et la cosse 18 est rendue notamment étanche à l'air et à l'eau, plus généralement à tout élément susceptible d'oxyder la partie du conducteur 12 logée dans l'organe 2. Le procédé permet en général d'obtenir une étanchéité en immersion sous une pression allant jusqu'à 3 bar, soit 3.10⁵ Pa. On comprend que la présence de l'agent anticorrosion sur la surface interne du tronçon d'extrémité libre 8 de l'organe 2 est optionnelle. Il servirait notamment en cas de rupture de l'étanchéité, par exemple occasionnée lors d'un choc subi par l'organe 2.

Les dimensions de l'organe de connexion électrique 2 dépendent du diamètre du conducteur 12 et ne dépendent pas des propriétés de la cosse 18. Il est donc possible de faire correspondre un modelé d'organe de connexion électrique 2 à un diamètre bien précis du conducteur 12. En d'autres termes, il est possible de normaliser les dimensions de l'organe 2. Par ailleurs, les propriétés de la cosse 18 sont indépendantes du fait que le conducteur 12 comprenne du cuivre ou de l'aluminium.

On a illustré en figure 5 un organe de connexion électrique 2' appartenant à un câble électrique selon un deuxième mode de réalisation de l'invention. Cet organe 2' qui forme lui aussi un tube de jonction diffère de celui du premier mode en ce qu'il comprend un tube 4 présentant deux extrémités libres 8 de forme annulaire. Le tronçon déformé 10 est situé entre ces deux extrémités libres 8 et forme cette fois un tronçon médian. L'organe 2' de ce deuxième mode de réalisation permet le sertissage de deux conducteurs électriques 12 a chacune des extrémités libres de forme annulaire 8 et d'une cosse à fût ouvert 18 sur le tronçon 10. Le câble électrique obtenu suite à la connexion des deux conducteurs électriques 12 et de la cosse à fût ouvert 18 est illustré dans les figures 6 à 8. On observe que l'organe 2' permet de réaliser des faisceaux de câbles de forme complexe.

Bien entendu, on pourra apporter à l'invention de nombreuses modifications sans sortir du cadre de celle-ci.

On pourra réaliser l'organe de connexion électrique dans tout matériau présentant des propriétés électriques et mécaniques satisfaisantes pour permettre la transmission du courant électrique et pour lui conférer une durée de vie suffisamment longue.

On pourra remplacer la cosse à fût ouvert par tout type de cosse pouvant être serti sur le tronçon déformé du tube de l'organe de connexion électrique, par exemple un tube de cuivre convenablement mis en forme.

## Revendications

1. Câble électrique comprenant :
- un élément de câblage électrique (12), et
- un organe de connexion électrique (2 ; 2') serti à l'élément de câblage électrique (12) de manière étanche et apte à connecter l'élément de câblage électrique (12) à un autre élément de câblage électrique (18), l'organe de connexion électrique (2; 2') comprenant un tube (4) présentant au moins une extrémité de forme annulaire (8) donnant accès à un logement interne du tube (4), et au moins un tronçon (10) dans lequel une section du tube (4) est déformée de sorte qu'elle comprend plusieurs portions accolées l'une à l'autre ou les unes aux autres, l'autre élément de câblage électrique (18) étant une cosse à fût ouvert (18),
**caractérisé en ce que** sur le tronçon (10) est sertie la cosse à fût ouvert (18) ayant deux ailes (22), en introduisant le tronçon (10) entre les deux ailes (22) et en rabattant les deux ailes (22) sur le tronçon (10), le bord libre des ailes étant logé au fond du tronçon (10).

2. Câble selon la revendication précédente, dans lequel la cosse à fût ouvert (18) est connectée à l'organe de connexion électrique (2 ; 2') de manière étanche.

3. Câble selon l'une quelconque des revendications précédentes, dans lequel le tube (4) a une section transversale â profil en « U » dans le tronçon (10).

4. Câble selon l'une quelconque des revendications précédentes, dans lequel l'organe de connexion électrique (2 ; 2') est d'un seul tenant.

5. Câble selon l'une quelconque des revendications précédentes, dans lequel le tube (4) est continu.

6. Câble selon l'une quelconque des revendications précédentes, dans lequel le tube (4) comprend un alliage cuivreux.

7. Câble selon l'une quelconque des revendications précédentes, dans lequel une surface interne de l'extrémité de forme annulaire (8) est revêtue d'un agent anticorrosion.

8. Câble selon l'une quelconque des revendications précédentes, dans lequel le tronçon (10) est situé à une extrémité du tube (4).

9. Câble selon l'une quelconque des revendications 1 à 7, dans lequel le tube (4) présente deux extrémités de forme annulaire (8).

10. Câble selon l'une quelconque des revendications précédentes, dans lequel l'élément de câblage électrique (12) est revêtu d'une gaine d'étanchéité (16) de préférence réalisée dans un polymère thermorétractable.

11. Faisceau de câbles qui comprend au moins un câble selon l'une quelconque des revendications précédentes.

12. Procédé pour connecter électriquement des premier et deuxième éléments de câblage électrique (12, 18) d'un câble électrique selon l'une quelconque des revendications 1 à 10, dans lequel :
- on sertit le premier élément de câblage électrique (12) dans une extrémité (8) d'un tube (4) d'un organe de connexion électrique (2 ; 2'), cette extrémité (8) ayant une forme annulaire, et
- on sertit le deuxième élément de câblage (18) sur un tronçon (10) du tube (4) de l'organe de connexion électrique (2 ; 2'), une section du tube (4) étant déformée dans le tronçon (10) de sorte qu'elle comprend plusieurs portions accolées l'une à l'autre ou les unes aux autres.

## Patentansprüche

1. Elektrisches Kabel, umfassend:
- ein elektrisches Kabelelement (12) und
- ein elektrisches Verbindungselement (2; 2'), das mit das elektrische Kabelelement (12) in abdichtender Weise verpresst ist und geeignet ist, das elektrische Kabelelement (12) mit einem anderen elektrischen Kabelelement (18) zu verbinden, wobei das elektrische Verbindungselement (2; 2') ein Rohr (4) umfasst, das mindestens ein Ende in ringförmiger Ausbildung (8), das Zugang zu einem inneren Aufnahmeraum des Rohr (4) gibt, und mindestens einen Abschnitt (10) aufweist, bei dem ein Querschnitt des Rohrs (4) so verformt ist, dass er mehrere aneinander oder übereinander liegende Bereiche umfasst, wobei das andere elektrische Kabelelement ein Steckverbinder (18) mit offener Crimphülse ist,
**dadurch gekennzeichnet, dass** auf den Abschnitt (10) der Steckverbinder (8) mit offener Crimphülse, die zwei Schwingen (22) aufweist, aufgepresst ist, indem der Abschnitt (10) zwischen die zwei Schwingen (22) eingeführt wird und die zwei Schwingen (22) um den Abschnitt (10) umgeschlagen werden, wobei die freien Enden der Schwingen am Boden des Abschnitts (10) liegen.

2. Kabel nach dem vorhergehenden Anspruch, bei dem der Steckverbinder (18) mit offener Crimphülse mit dem elektrischen Verbindungselement (2; 2') in abdichtender Weise verbunden ist.

3. Kabel nach einem beliebigen der vorhergehenden Ansprüche, bei dem das Rohr (4) in dem Abschnitt (10) einen Querschnitt in U Profil aufweist.

4. Kabel nach einem beliebigen der vorhergehenden Ansprüche, bei dem das elektrische Verbindungselement (2; 2') aus einem Stück besteht.

5. Kabel nach einem beliebigen der vorhergehenden Ansprüche, bei dem das Rohr (4) durchgehend ist.

6. Kabel nach einem beliebigen der vorhergehenden Ansprüche, bei dem das Rohr (4) eine Kupferlegierung enthält.

7. Kabel nach einem beliebigen der vorhergehenden Ansprüche, bei dem eine Innenfläche des Endes in ringförmiger Ausgestaltung (8) mit einem Rostschutzmittel beschichtet ist.

8. Kabel nach einem beliebigen der vorhergehenden Ansprüche, bei dem der Abschnitt (10) an einem Ende des Rohrs (4) liegt.

9. Kabel nach einem beliebigen der Ansprüche 1 bis 7, bei dem das Rohr (4) zwei Enden in ringförmiger Ausgestaltung (8) aufweist.

10. Kabel nach einem beliebigen der vorhergehenden Ansprüche, bei dem das elektrische Kabelelement (12) mit einem Dichtungsmantel beschichtet ist, der vorzugsweise aus einem wärmeschrumpfbaren Polymer hergestellt ist.

11. Kabelbündel, das mindestens ein Kabel nach einem beliebigen der vorhergehenden Ansprüche umfasst.

12. Verfahren zum elektrischen Verbinden eines ersten und zweiten elektrisches Kabelelements (12, 18) eines Kabels nach einem beliebigen der Ansprüche 1 bis 10, bei dem:
- das erste elektrische Kabelelement (12) in ein Ende (8) eines Rohrs (4) eines elektrischen Verbindungselementes (2; 2') eingepresst wird, wobei dieses Ende (8) eine ringförmige Ausgestaltung aufweist, und
- das zweite Kabelelement (12) auf einen Abschnitt (10) des Rohr (4) des elektrischen Verbindungselementes (2; 2') auf gepresst wird, wobei ein Querschnitt des Rohrs (4) in dem Abschnitt (10) derart verformt ist, dass er mehrere aneinander oder aufeinander liegende Bereiche umfasst.

## Claims

1. Electrical cable comprising:
- an electrical wiring element (12) and
- an electrical connection member (2; 2') which is crimped onto the electrical wiring element (12) in a sealed manner and is capable of connecting the electrical wiring element (12) to another electrical wiring element (18), the electrical connection member (2; 2') comprising a tube (4) which has at least one end of annular form (8) which gives access to an inner housing of the tube (4), and at least one segment (10) in which a section of the tube (4) is deformed so that it comprises multiple portions which are adjoined one to another or to each other, the other electrical wiring element (18) being an open barrel terminal (18),
**characterised in that** the open barrel terminal (18) having two wings (22) is crimped onto the segment (10) by introducing the segment (10) between the two wings (22) and by folding down the two wings (22) on the segment (10), the free edge of the wings being housed at the bottom of the segment (10).

2. Cable according to the preceding claim, wherein the open barrel terminal (18) is connected to the electrical connection member (2; 2') in a sealed manner.

3. Cable according to any one of the preceding claims, wherein the tube (4) has a cross-section with a "U"-shaped profile in the segment (10).

4. Cable according to any one of the preceding claims, wherein the electrical connection member (2; 2') is in one piece.

5. Cable according to any one of the preceding claims, wherein the tube (4) is continuous.

6. Cable according to any one of the preceding claims, wherein the tube (4) comprises a copper alloy.

7. Cable according to any one of the preceding claims, wherein an inner surface of the end of annular form (8) is coated with an anti-corrosion agent.

8. Cable according to any one of the preceding claims, wherein the segment (10) is situated at one end of the tube (4).

9. Cable according to any one of claims 1 to 7, wherein the tube (4) has two ends of annular form (8).

10. Cable according to any one of the preceding claims, wherein the electrical wiring element (12) is covered with a sealing sheath (16) which is preferably made of a heat-shrinkable polymer.

11. Cable bundle which comprises at least one cable according to any one of the preceding claims.

12. Method for electrically connecting first and second electrical wiring elements (12, 18) of a cable according to any one of claims 1 to 10, wherein:
- the first electrical wiring element (12) is crimped in one end (8) of a tube (4) of an electrical connection element (2; 2'), that end (8) having an annular form, and
- the second wiring element (18) is crimped onto a segment (10) of the tube (4) of the electrical connection member (2; 2'), a section of the tube (4) being deformed in the segment (10) so that it comprises multiple portions which are adjoined one to another or to each other.
